# EUROPÄISCHE PATENTSCHRIFT

(11) **EP 0 267 394 B1**
(45) Veröffentlichungstag und Bekanntmachung des Hinweises auf die Patenterteilung: **14.04.1993**
(21) Anmeldenummer: 87113901.0
(22) Anmeldetag: 23.09.1987
(51) Int. Cl.: F27D 7/04, F27B 14/08

(54) **Verfahren zum Absaugen der Abluft bei Metallschmelzen**
Process to draw off the gases in metal smelting
Procédé pour l'aspiration des gaz dans la coulée de métal

(30) Priorität: 08.10.1986 DE 3634211
(43) Veröffentlichungstag der Anmeldung: 18.05.1988
(73) Patentinhaber: Dynamit Nobel Aktiengesellschaft, 53839 Troisdorf (DE)
(72) Erfinder: Schnapp, Herbert, D-5205 St. Augustin 1 (DE)

(56) Entgegenhaltungen:
- EP-A- 0 063 669
- DE-B- 1 210 132
- DE-C- 634 450

## Beschreibung

Gegenstand der vorliegenden Erfindung ist ein Verfahren zum Absaugen der Abluft, die beim Aufschmelzen unedler Metalle mit niedrigem Schmelzpunkt auftritt. Das unedle Metall, insbesondere Blei, befindet sich dabei in Schmelzgefäßen, in die in zeitlich bestimmbaren Abständen das aufzuschmelzende Metall eingebracht wird; diese Schmelzgefäße korrespondieren mit einer Absaugvorrichtung für die Abluft.

Bei dem bisher bekannten Aufschmelzverfahren ist die Absaugvorrichtung oberhalb des Schmelztiegels im Abstand von 0,5 bis 1,0 m angeordnet und mit diesem direkt verbunden. Diese Anordnung ermöglicht zwar ein wirkungsvolles Absaugen der gesamten Abluft über der Metallschmelze und ein leichtes Einbringen des aufzuschmelzenden Metalls in den Schmelztiegel, ohne daß bleihaltige Abluft aus dem Schmelzraum in den Arbeitsraum, in dem die Schmelzapparatur sich befindet, gelangt. Sie hat aber folgende Nachteile:
Über der Schmelze muß ein starker Luftstrom zur Absaugvorrichtung vorhanden sein. Die Absaugvorrichtung muß demzufolge eine entsprechend hohe Leistung aufweisen. Aufgrund dieses starken Luftstroms werden während des Schmelzvorgangs die über der Schmelze befindliche Metallpartikel zusammen mit der Abluft von der Absaugvorrichtung abgesaugt und müssen anschließend abgeschieden werden, damit sie nicht ins Freie gelangen. Weiterhin wird beim Einwerfen von Metallblöcken in die Schmelze die auf der Schmelze befindliche Oxidschicht aufgerissen und aufgewirbelt. Das dabei aufgewirbelte Gut wird durch den starken Luftstrom ebenfalls in die Absaugvorrichtung mitgerissen und muß dort wieder abgeschieden werden.

Das Abscheiden der von der Absaugvorrichtung mitgerissenen Metall- und Metalloxid-Partikel muß in aufwendigen Filteranlagen durchgeführt werden, um den Gehalt an Metall in der ins Freie gelangenden Abluft auf einen möglichst geringen Wert zu halten. Bei den oben geschilderten bekannten Anlagen kann dieser Wert nicht unter 100 mg Blei/m³ Abluft gehalten werden.

Es bestand deshalb die Aufgabe, beim Aufschmelzen von Blei oder anderen leicht schmelzbaren unedlen Metallen den Metallgehalt in der Abluft auf Werte unter 20 mg Blei/m³ Abluft herabzusetzen und dieses Ergebnis zu erreichen, ohne daß die Filtriereinrichtungen in oder hinter der Absaugvorrichtung höher oder größer dimensioniert zu werden brauchen.

In Erfüllung dieser Aufgabe wurde nun ein Verfahren zum Absaugen der Abluft beim Aufschmelzen unedler Metalle mit niedrigem Schmelzpunkt in Schmelzgefäßen, in die in zeitlich bestimmbaren Abständen das aufzuschmelzende Gut eingebracht wird, und die mit einer Absaugvorrichtung korrespondieren, gefunden, das dadurch gekennzeichnet ist, daß die Abluft über eine Vorrichtung abgesaugt wird, die außerhalb des abgeschlossenen Schmelzraumes hinter einem nicht festschließenden Verschluß oberhalb des geschmolzenen Metalls angeordnet ist und der Verschluß, über den das Metall in den Schmelzraum eingebracht wird, vor dem Einfallen des Metalls in das Schmelzgut geschlossen wird.

Die erfindungsgemäße Verfahrensweise ermöglicht es, daß die beim Einwurf des Metalls in das Schmelzgut aufgewirbelten Metall- und Metalloxidstäube nicht abgeführt werden, sondern sich nach kurzer Zeit wieder auf der Schmelze ablagern. Die in die Absaugvorrichtung mitgerissenen Menge an Metall ist so gering, daß auf eine Filteranlage verzichtet werden kann.

Weiterhin verhindert die erfindungsgemäße Verfahrensweise ein Eindringen der Abgase aus dem Bereich über der Schmelze in die Arbeitsräume.

Bei der erfindungsgemäßen Arbeitsweise ist nur ein geringer Luftstrom in Richtung der Absaugvorrichtung notwendig. Er kann erheblich geringer sein als derjenige Luftstrom, der bei den Verfahren des Standes der Technik zum direkten Absaugen der Abluft über dem Schmelzraum notwendig ist.

Die erfindungsgemäße Arbeitsweise erlaubt auch ein von Zeit zu Zeit erforderliches Abschöpfen der Metalloxidschicht bei geöffneten Doppeltüren, ohne daß unzulässige Mengen an Emissionen in die Abluft gelangen.

Erfindungsgemäß wird unter dem Schmelzraum der Raum verstanden, in dem das Metall aufgeschmolzen wird einschließlich des über der Schmelze befindlichen freien Raum. Dieser über der Schmelze befindliche freie Raum ist vollständig bis auf die genannten Verschlüsse abgeschlossen, zum Beispiel in Form einer Haube.

Das Absaugen der Abluft erfolgt über einen Verschluß in der Wandung des über der Schmelze befindlichen Raums. Dieser Verschluß liegt vorzugsweise in Form einer Tür vor; er kann jedoch auch als Doppeltür, Schleuse oder auch als Drossel ausgebildet sein. Im allgemeinen wird über diesen Verschluß auch das aufzuschmelzende Metall eingebracht. Es ist jedoch auch möglich, das aufzuschmelzende Metall über eine weitere Tür einzubringen, die gegebenenfalls auch dicht schließend sein kann.

Der Verschluß, über den die Abluft abgesaugt wird, ist nicht dicht schließend, so daß immer ein geringer Sog in Richtung der Absaugvorrichtung besteht. Vorzugsweise wird über diesen Verschluß auch das aufzuschmelzende Metall eingebracht. In diesem Fall ist dieser Verschluß als Tür, vorzugsweise innerhalb eines Stutzens, ausgebildet. Vorzugsweise ist eine solche Tür als Pendeltür ausgebildet, die horizontal an ihrem oberen Rand aufgehängt ist.

Der vor der Tür verbleibende, dem Schmelzraum abgewandte allseitig verschlossene Raum kann als Schleuse ausgebildet sein; er ist über eine Absaugleitung mit der Absaugvorrichtung verbunden. Er weist zudem noch eine weitere, vom Schmelzraum abgewandte äußere Tür zur Einführung des Metalles auf. Diese Tür kann sowohl dicht als auch nicht dicht verschließend ausgeführt sein. Sie ist vorzugsweise so angeordnet, daß ein durch diese Tür eingeführter Metallblock entweder direkt oder über geeignete Vorrichtungen, z. B. Rollen, zu dem Verschluß zum Schmelzraum gelangen kann.

Beim Vorliegen einer solchen Schleuse wird das aufzuschmelzende Metall über die äußere Tür in die Schleuse eingeführt, darauf hin wird die äußere Tür geschlossen und anschließend die innere Tür geöffnet und das Metall über eine geeignete Vorrichtung in die Schmelze eingeworfen. Die innere Tür schließt sich vor Einfallen des Gutes in die Schmelze.

Der Verschluß zum Schmelzraum kann auch als eine Doppeltür ausgebildet sein, in deren Zwischenraum die Absaugleitung zur Absaugrichtung führt. In diesem Fall sind vorzugsweise beide Türflügel im geschlossenen Zustand nicht dicht schließend, so daß der durch die Absaugvorrichtung erzeugte Unterdruck sowohl die Abluft aus dem Schmelzraum als auch die Luft aus dem Arbeitsraum, in dem der Schmelzofen steht, über Ritze und Undichtigkeiten der Tür über die Absaugleitung absaugt. Damit wird auch gewährleistet, daß während des Betriebs des Ofens der Arbeitsraum frei von Emissionen ist, die aus der Oberfläche der Metallschmelze austreten.

Die Absaugleistung muß bei Verwendung einer Doppeltür so bemessen sein, daß bei geöffneter Doppeltür im Bereich der Türöffnung die aus der Öffnung austretenden Dämpfe weitgehend abgeführt werden. Gleiches gilt für den Fall, daß der Verschluß in Form einer Drossel vorliegt.

Das Einwerfen bzw. Einfallen der Metallbrocken in die Schmelze muß zu einem Zeitpunkt erfolgen, an dem der Verschluß, durch den das Metall eingebracht wird, bereits wieder geschlossen ist. Entsprechende Vorrichtungen, wie z.B. obengenannte Pendeltür, sind dem Fachmann bekannt. Die erfindungsgemäße Verfahrensweise eignet sich zur Abführung der Abluft bei allen Metallschmelzverfahren, bei denen niedrig schmelzende unedle Metalle eingesetzt sind. Unter niedrig schmelzenden Metallensollen solche Metalle verstanden werden, deren Schmelzpunkt zwischen 300 und 450°C liegt, wie z.B. Blei. Durch die geschilderte Verfahrensweise ist es möglich, den Gehalt an Metalloxid und Metall-Partikel in der Abluft auf Werte unter 20 mg Metall/m³ Abluft herabzusetzen. Im Falle des Aufschmelzens von Blei gemäß der erfindungsgemäßen Arbeitsweise wurden Abluftwerte erhalten, die bei nur 3 mg Blei/m³ Abluft lagen. Diese Werte wurden ohne Filteranlage erzielt.

Die Erfindung wird anhand der Figuren 1 bis 4 beispielhaft erläutert.

Figur 1 zeigt einen Schnitt durch einen Schmelzofen 1 mit Abdeckung 2 und angebauter Verschlußvorrichtung in der Ausführung als Doppeltür 3. Die Abluft wird über die Abluftleitung 4 abgeführt und mit Hilfe der Drossel 5 einreguliert.

Figur 2 zeigt die Einzelheit der Verschlußvorrichtung der Figur 1 in vergrößertem Maßstab. Die Abluftleitung 4 ist an den Rahmen 7 der Doppeltür angeschlossen. Die Doppeltür ist an ihrer oberen Kante aufgehängt und über das Scharnier 6 beweglich.

Figur 3 zeigt eine Ausführung mit Schleuse im Schnitt, die als Durchgangsschleuse mit motorisch angetriebener Rollenbahn 8 ausgeführt ist. Das Beschickungsgut 11 öffnet durch Antrieb über die Rollenbahn 8 selbsttätig die einzelnen Schleusentore 9 und 10. Wie bei der Doppeltür befindet sich die Absaugleitung 4 am Rahmen 7 der Schleusenkammer. Es ist sichergestellt, daß das nachzuwerfende Gut 11 erst nach Durchgang und Schließen des Schleusentors 10 in die Schmelze 12 nachfallen kann.

In der Figur 4 ist die Ausführung mit Einfachtür 13 im Schnitt dargestellt. Diese Tür ist ebenfalls an ihrer oberen Kante mit Hilfe eines Scharniers 6 aufgehängt. Bei dieser Ausführung befindet sich an beiden Seiten des Türrahmens 7 vor der Tür 13 auf der der Schmelze 12 abgewandten Seite eine Absaugdüse 14, die mit der Absaugleitung 4 verbunden ist.

## Patentansprüche

1. Verfahren zum Absaugen der Abluft beim Aufschmelzen unedler Metalle mit niedrigem Schmelzpunkt in Schmelzöfen, in die in zeitlich bestimmbaren Abständen das aufzuschmelzende Metall eingebracht wird und die mit einer Absaugvorrichtung korrespondieren, **dadurch gekennzeichnet**, daß die Abluft über eine Vorrichtung abgesaugt wird, die außerhalb des abgeschlossenen Schmelzraums hinter einem nicht fest schließenden Verschluß oberhalb des geschmolzenen Metalls angeordnet ist und daß der Verschluß, über den das Metall in den Schmelzraum eingebracht wird, vor dem Einfallen des Metalls in die Schmelze geschlossen wird.

2. Verfahren gemäß Anspruch 1, dadurch gekennzeichnet, daß das Metall über den gleichen Verschluß eingebracht wird, über den die Abluft abgesaugt wird.

3. Verfahren gemäß Anspruch 1 oder 2, dadurch gekennzeichnet, daß der Verschluß als Doppeltür ausgebildet ist, wobei eine Absaugleitung zur Absaugvorrichtung in den Zwischenraum zwischen den beiden Türflügeln mündet.

4. Verfahren gemäß Anspruch 1 oder 2, dadurch gekennzeichnet, daß der Verschluß als Schleuse ausgebildet ist, über deren Innenraum die Abluft abgesaugt wird und über deren äußere, dem Schmelzraum abgewandte Tür das aufzuschmelzende Metall bei geschlossener innerer, dem Schmelzraum zugewandter Tür, eingeführt wird.

5. Verfahren gemäß einem der Ansprüche 1 bis 4, dadurch gekennzeichnet, daß der Verschluß als Pendeltür ausgebildet ist.

## Claims

1. Process for drawing-off of contaminated air in melting of non-noble metals with low melting point in melting furnaces in which the metal to be melted is introduced at temporally determinable intervals and which furnaces correspond with a drawing-off arrangement, characterised in that the contaminated air is drawn off via an arrangement which is arranged outside the closed off melting chamber beyond a trap which is not firmly closing and which is above the molten metal and that the trap, by means of which the metal is introduced into the melting area, is closed before the metal drops into the melt.

2. Process according to Claim 1, characterised in that the metal is introduced via the same trap through which the contaminated air is drawn off.

3. Process according to Claim 1 or 2, characterised in that the trap is formed as a double door, with a withdrawal duct to the drawing-off arrangement opening into the intermediate space between the two door leaves.

4. Process according to Claim 1 or 2, characterised in that the trap is formed as a sluice via whose internal space the contaminated air is withdrawn and via whose outer door directed away from the melting chamber the metal to be melted is introduced, with the inner door facing the melting chamber being closed.

5. Process according to one of Claims 1 to 4, characterised in that the closure is formed as a swinging door.

## Revendications

1. Procédé d'extraction des fumées lors de la fusion dans des fours de métaux non nobles à bas point de fusion, les fours de fusion étant chargés à intervalles de temps déterminés avec le métal à fondre et communiquant avec un dispositif d'extraction, caractérisé par le fait que l'on aspire les fumées au moyen d'un dispositif qui est situé à l'extérieur de la chambre de fusion fermée, derrière un dispositif de fermeture non fixe placé au-dessus du métal en fusion et que l'on ferme le dispositif de fermeture, par l'intermédiaire duquel le métal est introduit dans la chambre de fusion, avant que le métal pénètre dans le bain de fusion.

2. Procédé selon la revendication 1, caractérisé par le fait que le métal est introduit par le même dispositif de fermeture que celui par lequel les fumées sont aspirées.

3. Procédé selon la revendication 1 ou 2, caractérisé par le fait que le dispositif de fermeture est agencé sous forme d'une double porte, une conduite d'extraction qui mène au dispositif d'extraction débouchant dans la chambre intermédiaire formée entre les deux portes.

4. Procédé selon la revendication 1 ou 2, caractérisé par le fait que le dispositif de fermeture est agencé sous forme de sas par l'intermédiaire duquel les fumées sont aspirées et dans lequel le métal à fondre est introduit par la porte extérieure éloignée de la chambre de fusion, la porte intérieure côté chambre de fusion étant fermée.

5. Procédé selon l'une des revendications 1 à 4, caractérisé par le fait que le dispositif de fermeture est agencé sous forme de porte battante.
